# EUROPÄISCHE PATENTSCHRIFT

(11) **EP 0 064 636 B1**
(45) Veröffentlichungstag und Bekanntmachung des Hinweises auf die Patenterteilung: **27.03.1985**
(21) Anmeldenummer: 82103394.1
(22) Anmeldetag: 22.04.1982
(51) Int. Cl.: B65B 53/06

(54) **Vorrichtung zum Erzeugen von Heissgas für das Schrumpfen von Kunststoffolien**
Device for generating hot gas for shrinking plastic sheets
Générateur de gaz chauds utilisé pour le rétrécissement de feuilles en matières plastique

(30) Priorität: 09.05.1981 DE 3118396
(43) Veröffentlichungstag der Anmeldung: 17.11.1982
(73) Patentinhaber: MSK-Verpackungs-Systeme Gesellschaft mit beschränkter Haftung, D-47515 Kleve (DE)
(72) Erfinder: Hannen, Rainer Wilhelm, D-4180 Goch 2 (DE)
(74) Vertreter: Stark, Walter, Dr.-Ing.

## Beschreibung

Die Erfindung betrifft eine Vorrichtung zum Erzeugen von Heißgas für das Schrumpfen von Kunststoffolien mit wenigstens einem Brenner, der so in einem eine Austrittsdüse für eine Austrittsströmung aufweisenden Gehäuse angeordnet ist, daß der aus dem Brenner austretende Heißgasstrahl unter einem Winkel zu der durch die Austrittsdüse definierten Austrittsströmung gerichtet ist und vor dem Ende der Austrittsdüse umgelenkt wird, wobei das Gehäuse wenigstens eine zur Austrittsströmungsrichtung der Vorrichtung schräg verlaufende Wand aufweist.

Eine bekannte Vorrichtung dieser Gattung (DE-A1-2624659) ist als tragbares Handgerät ausgebildet. Seine Brenner sind so angeordnet, daß eine fächerförmige Flamme erzeugt wird, die innerhalb des Gehäuses bleiben soll, so daß nur heiße Gase die Austrittsdüse verlassen. Bei einer anderen, ebenfalls als Handgerät ausgebildeten Vorrichtung (DE-A1-2 125 568) ist der Brenner ebenfalls verhältnismäßig weit von der Austrittsdüse entfernt angeordnet, um sicherzustellen, daß nur Heißgase die Austrittsdüse verlassen. Deswegen müssen diese bekannten Vorrichtungen eine verhältnismäßig große Länge in Richtung des Heißgasstrahles besitzen. Da es sich um tragbare Handgeräte handelt, kann notfalls der Abstand zwischen der Vorrichtung und der zu schrumpfenden Kunststoffolie auch schnell vergrößert werden, wenn wider Erwarten eine Flamme aus der Austrittsdüse austritt.

Aus der Praxis sind außerdem stationäre Schrumpfanlagen bekannt, die Vorrichtungen mit mehreren längs eines Mastes angeordneten Brennern aufweisen, welche ein Heißgasband erzeugen, das auf einen Gutstapel gerichtet wird, der von einer Schrumpfhaube überzogen ist. Durch Relativbewegung zwischen Mast und Gutstapel wird das Material der Schrumpfhaube eingeschrumpft. In der Regel sind die Brenner dieser Vorrichtung so angeordnet, daß die Richtung des Heißgasstrahls mit der durch die Austrittsdüse definierten Ausströmrichtung übereinstimmt. Dann beobachtet man häufig, daß die Verbrennung noch nicht abgeschlossen ist, wenn die Gase in die Austrittsdüse eintreten oder diese verlassen haben. Jedenfalls ist eine Flamme sichtbar, die nicht nur optisch, sondern auch deswegen stört, weil unter diesen Umständen die Heißgase eine Temperatur besitzen, die für das Schrumpfen der Kunststoffolie zu hoch ist. Dann muß der Abstand zwischen dem Mast und dem Gutstapel verändert werden, um zu verhindern, daß die Kunststoffolie verbrennt. Zum Verändern des Abstandes wird aber verhältnismäßig viel Zeit benötigt.

Aufgabe der Erfindung ist es, eine Vorrichtung der eingangs beschriebenen Art so zu verbessern, daß die Heißgastemperatur und damit die Schrumpftemperatur besser beherrscht werden können.

Diese Aufgabe wird dadurch gelöst, daß die Austrittsdüse Wandungen aufweist, die in bezug auf die Wandungen der Austrittsdüse schräg verlaufende Wand in die Wandungen übergeht und daß der Brenner neben der schrägen Wand angeordnet ist sowie daß der aus dem Brenner austretende Heißgasstrahl parallel zu dieser Wand gerichtet ist.

Dabei wird der den Brenner verlassende Heißgasstrahl auf einem verhältnismäßig langen Weg geführt, so daß die Möglichkeit besteht, den Strahl in verschiedener Weise zu beeinflussen. Erst wenn der Strahl die Strahlumlenkung erreicht, wird er in Richtung der Austrittsdüse umgelenkt und gelangt dann auch in und durch die Austrittsdüse. Allein aufgrund des längeren Weges ist bereits sichergestellt, daß eine Flammenbildung in und außerhalb der Düse nicht mehr auftritt. Das Gehäuse kann dennoch verhältnismäßig kurz gehalten werden, weil längs der schrägen Wandung des Gehäuses eine hinreichend lange Bahn für den den Brenner verlassenden Heißgasstrahl zur Verfügung steht.

Die Wärmebelastung der Gehäusewand kann dadurch verringert werden, daß auf ihrer Innenseite mehrere mit gegenseitigem Abstand voneinander angeordnete und/oder einander spaltbildend überlappende Lamellen vorgesehen sind. Wenn zusätzlich der Zwischenraum zwischen Wand und Lamellen an eine Kühlluftquelle angeschlossen ist, kann zusätzlich Kühlluft entweder durch Injektorwirkung oder durch ein aktives Kühlgebläse zugeführt werden.

Weitere Möglichkeiten zur Beeinflussung des Heißgasstrahles bestehen dann, wenn der Brenner zusammen mit der Wand um eine Achse schwenkbar ist, die, von der Austrittsdüse aus gesehen, im Bereich des Brenners oder hinter dem Brenner liegt. Das gilt insbesondere dann, wenn die Wand im Bereich der Austrittsdüse einen Teil der Austrittsdüse bildet, weil dann beim Verschwenken der Wand auch die Düsenöffnung vergrößert oder verkleinert wird.

Eine bevorzugte Ausführungsform der Erfindung ist gekennzeichnet durch eine Anordnung mit zwei Brennern, die beidseits der Achse der Austrittsdüse angeordnet sind. In diesem Fall empfiehlt es sich, die Luftdüse im Bereich zwischen der Austrittsdüse und der Verbindungslinie der beiden Brenner anzuordnen. Strahlrichtung, Strahlgeschwindigkeit und Temperatur der aus der Austrittsdüse auftretenden Heißgase lassen sich dann in einen weiten Bereich veriieren und den gewünschten Verhältnissen anpassen.

Im folgenden wird ein in der Zeichnung dargestelltes Ausführungsbeispiel der Erfindung erläutert; es zeigt die einzige Figur teilweise einen Querschnitt durch einen Heißgasmast, der relativ zu einem Gutstapel bewegbar ist, über den eine Schrumpfhaube gezogen ist.

Der in der Zeichnung dargestellte Heißgasmast besitzt ein Gehäuse 1 mit einem im wesentlichen trapezförmigen Querschnitt, dessen schräg verlaufende Wände 2, 3 auf der Gasaustrittsseite, d. h. auf der dem Gutstapel zugewandten Seite, in die Wandungen 4, 5 einer Austrittsdüse 6 übergehen. Im Bereich der Ecken der langen Seite des Trapezes ist jeweils ein Brenner 7 bzw. 8 angeordnet. Die Brenner 7, 8 sind im wesentlichen rohrförmig ausgebildet und sind an eine nicht dargestellte Zuführung für Verbrennungsgas angeschlossen. Die aus den Brennern austretenden Heißgasstrahlen 9 bzw. 10 sind parallel zu den Wänden 2 bzw. 3 gerichtet.

Um die Wände 2, 3 vor zu großer Wärmebelastung zu schützen, sind innenseitig in einigem Abstand vor den Wänden 2 bzw. 3 Lamellen 11 angeordnet, und zwar so, daß benachbarte Lamellen einander unter Bildung von Spalten 12 einander überlappen. Nicht dargestellt ist, daß das Gehäuse 1 rückseitig an eine Kühlluftzufuhr angeschlossen ist, so daß die Heißgasstrahlen 9, 10 durch Injektorwirkung Kühlluft zwischen den Wänden 2, 3 und den davor befindlichen Lamellen ansaugen. Diese Kühlluft tritt durch die Spalte 12 aus und mischt sich mit den Heißgasstrahlen.

Bei einer anderen Ausführungsform kann die Kühlluft auch mit einem Gebläse zugeführt werden.

Die Wände 2 bzw. 3 mit den daran befestigten Bauteilen sind zusammen mit den zugeordneten Brennern 7 bzw. 8 um Achsen 13 bzw. 14 schwenkbar, die beim dargestellten Ausführungsbeispiel mit den Achsen der rohrförmigen Brenner bzw. 8 zusammenfallen.

Ferner ist in dem vom Gehäuse 1 gebildeten Brennerraum zwischen Austrittsdüse 6 und einer Verbindungslinie 15 eine Luftdüse 16 angeordnet. Die Luftdüse ist ebenfalls rohrförmig und gibt einen Kaltluftstrahl 17 ab, der in Richtung auf die Austrittsdüse 6 gerichtet ist. Beim dargestellten Ausführungsbeispiel ist die Luftdüse 16 im Bereich der Achse der Austrittsdüse 6 angeordnet, so daß die beiden Heißgasstrahlen 9, 10 und der Kaltluftstrahl 17 sich im wesentlichen im Bereich der Austrittsdüse 6 treffen und dort vermischen. Gleichzeitig werden die Heißgasstrahlen umgelenkt, so daß aus der Austrittsdüse 6 ein Heißgasstrahl mit reduzierter Temperatur austritt, der anschließend auf die Schrumpffolie trifft.

Nicht dargestellt ist, daß die der Luftdüse 16 zugeführte Kaltluft nach Druck und Menge regelbar ist, wodurch im Ergebnis auch Temperatur und Menge des aus der Austrittsdüse 6 austretenden Heißgasstrahls regelbar sind.

Um zu verhindern, daß die dem Gehäuse 1 zugeführte Kühlluft sich unkontrolliert im Gehäuse 1 verbreitet, ist zwischen den Brennern 7 und 8 ein Abschirmblech 18 angeordnet, das jeweils kurz vor den Brennern 7 bzw. 8 endet, so daß die dem Gehäuse 1 zugeführte Kühlluft an beiden Seiten jedes Brenners 7 bzw. 8 vorbeistreichen kann.

## Patentansprüche

1. Vorrichtung zum Erzeugen von Heißgas für das Schrumpfen von Kunststoffolien mit wenigstens einem Brenner (7, 8), der so in einem eine Austrittsdüse (6) für eine Austrittsströmung aufweisenden Gehäuse (1) angeordnet ist, daß der aus dem Brenner (7, 8) austretende Heißgasstrahl (9, 10) unter einem Winkel zu der durch die Austrittsdüse (6) definierten Austrittsströmung gerichtet ist und vor dem Ende der Austrittsdüse (6) umgelenkt wird, wobei das Gehäuse (1) wenigstens eine zur Austrittsströmungsrichtung der Vorrichtung schräg verlaufende Wand (2, 3) aufweist, dadurch gekennzeichnet, daß die Austrittsdüse (6) Wandungen (4, 5) aufweist, daß die in bezug auf die Wandungen (4, 5) der Austrittsdüse (6) schräg verlaufende Wand (2, 3) in diese Wandungen (4, 5) übergeht und daß der Brenner (7, 8) neben der schrägen Wand (2, 3) angeordnet ist sowie daß der aus dem Brenner (7, 8) austretende Heißgasstrahl (9, 10) parallel zu dieser Wand (2, 3) gerichtet ist.

2. Vorrichtung nach Anspruch 1, dadurch gekennzeichnet, daß die Wand (2 bzw. 3) auf ihrer Innenseite mehrere mit gegenseitigem Abstand voneinander angeordnete und/oder einander spaltbildend überlappende Lamellen (11) aufweist.

3. Vorrichtung nach Anspruch 2, dadurch gekennzeichnet, daß der Zwischenraum zwischen der Wand (2 bzw. 3) und den Lamellen (11) an eine Kühlluftquelle angeschlossen ist.

4. Vorrichtung nach einem der Ansprüche 1 -3, dadurch gekennzeichnet, daß der Brenner (9 bzw. 10) zusammen mit der Wand (2 bzw. 3) um eine Achse (13 bzw. 14) schwenkbar ist, die, von der Austrittsdüse (6) ausgesehen, im Bereich des Brenners (7 bzw. 8) oder hinter dem Brenner (7 bzw. 8) liegt.

5. Vorrichtung nach einem der Ansprüche 1-4, gekennzeichnet durch eine Anordnung mit zwei Brennern (7, 8), die beidseits der Achse der Austrittsdüse (6) angeordnet sind.

6. Vorrichtung nach Anspruch 5, dadurch gekennzeichnet, daß eine Luftdüse (16) im Bereich zwischen der Austrittsdüse (6) und einer Verbindungslinie (15) der beiden Brenner (7, 8) angeordnet ist.

## Claims

1. Apparatus for generating hot gas for shrinking plastic sheets with at least one burner (7, 8), which is mounted in a housing (1) having an outlet nozzle (6) for an outlet flow, so that the flow of hot gas (9, 10) leaving the burner (7, 8) is guided at an angle to the flow outlet defined by the outlet nozzle and is deflected upstream of the end of the nozzle (6), the housing (1) having at least one wall (2, 3) extending diagonally in the direction of the outlet flow of the device, characterised in that the outlet nozzle (6) has walls (4, 5), in that the wall (2, 3) extending diagonally in relation to the walls (4, 5) of the outlet nozzle (6) runs in to these walls (4, 5) and that the burner (7, 8) is mounted adjacent to the diagonal wall (2, 3) and the flow of hot gas (9, 10) leaving the burner (7,8) is guided parallel to this wall.

2. Apparatus according to claim 1, characterised in that the wall (2 or 3) has on its inner side a plurality of sheets (11) disposed at a mutual distance from one another and/or overlapping one another so as to form a gap.

3. Apparatus according to claim 2, characterised in that the space between the wall (2 or 3) and the sheets (11) is connected to a cold air supply.

4. Apparatus according to one of claims 1-3, characterised in that the burner (9 or 10) can rotate together with the wall (2 or 3) about an axis (13 or 14) which, viewed from the outlet nozzle, is located in the area of the burner (7 or 8) downstream of the burner (7 or 8).

5. Apparatus according to one of claims 1-4, characterised by an arrangement with two burners (7, 8), which are mounted on either side of the axis of the outlet nozzle (6).

6. Apparatus according to claim 5, characterised in that an air nozzle (16) is mounted in the area between the outlet nozzle (6) and a connection line for the two burners (7, 8).

## Revendications

1. Appareil générateur de gaz chaud pour le rétrécissement de feuilles de matière synthétique, comportant au moins un brûleur (7, 8) qui est disposé, dans une enveloppe (1) présentant une buse de sortie (6) pour un écoulement de sortie, de telle sorte que le jet de gaz chaud (9, 10) sortant du brûleur (7, 8) est dirigé sous un angle relativement à l'écoulement de sortie défini par la buse de sortie (6) et est dévié avant l'extrémité de la buse de sortie (6), l'enveloppe (1) présentant au moins une paroi (2, 3) dirigée obliquement par rapport à la direction d'écoulement de sortie de l'appareil, caractérisé en ce que la buse de sortie (6) présente des parois (4, 5), en ce que la paroi (2, 3) dirigée obliquement par rapport aux parois (4, 5) de la buse de sortie (6) rejoint ces parois (4, 5), et en ce que le brûleur (7, 8) est disposé à côté de la paroi oblique (2, 3) et le jet de gaz chaud (9, 10) sortant du brûleur (7, 8) est dirigé parallèlement à cette paroi (2,3).

2. Appareil selon la revendication 1, caractérisé en ce que la paroi (2, 3) présente à sa face intérieure plusieurs lamelles (11) disposées avec espacement mutuel et/ou se chevauchant mutuellement en formant un interstice.

3. Appareil selon la revendication 2, caractérisé en ce que l'espacement entre la paroi (2, 3) et les lamelles (11) est raccordé à une source d'airfroid.

4. Appareil selon l'une quelconque des revendications 1 à 3, caractérisé en ce que le brûleur (9, 10) peut pivoter, en même temps que la paroi (2, 3), autour d'un axe (13, 14) qui, vu de la buse de sortie (6), est situé dans la région du brûleur (7, 8) ou derrière le brûleur (7, 8).

5. Appareil selon l'une quelconque des revendications 1 à 4, caractérisé par une disposition à deux brûleurs (7, 8) qui sont disposés de part et d'autre de l'axe de la buse de sortie (6).

6. Appareil selon la revendication 5, caractérisé en ce qu'une buse à air (16) est disposée dans la région entre la buse de sortie (6) et une ligne de jonction (15) des deux brûleurs.
